# EUROPÄISCHE PATENTSCHRIFT

(11) **EP 3 849 277 B1**
(45) Veröffentlichungstag und Bekanntmachung des Hinweises auf die Patenterteilung: **13.08.2025**
(21) Anmeldenummer: 21150516.9
(22) Anmeldetag: 07.01.2021
(51) Int. Cl.: H05B 3/34, H05B 3/14, H05B 3/26

(54) **ELEKTRISCHE HEIZMATTE**
ELECTRIC HEATING MAT
TAPIS CHAUFFANT ÉLECTRIQUE

(30) Priorität: 08.01.2020 DE 102020100226
(43) Veröffentlichungstag der Anmeldung: 14.07.2021
(73) Patentinhaber: Thüringisches Institut für Textil- und Kunststoff-Forschung e.V., 07407 Rudolstadt (DE)
(72) Erfinder: SCHRÖDNER, Mario, 07407 Rudolstadt (DE); SCHACHE, Hannes, 07407 Rudolstadt (DE); SZABÓ, Lajos, 07407 Rudolstadt (DE); EHRHARDT, Marcel, 07389 Schmorda (DE)
(74) Vertreter: Plate, Jürgen

(56) Entgegenhaltungen:
- WO-A1-2017/098842
- DE-A1- 102004 058 721
- DE-T5- 112012 005 448
- JP-A- H02 234 379
- US-B2- 6 906 293

## Beschreibung

Die Erfindung betrifft eine elektrische Flächenheizung oder Heizmatte basierend auf einer elektrisch leitfähigen Polymerfolie oder einem leitfähigen Polymerschaum, die lokal nur dort heizt, wo sich Personen, Tiere oder Gegenstände auf der Matte befinden. Dadurch kann im Vergleich zu einer ganzflächigen Heizung Energie eingespart werden. Idealerweise funktioniert diese lokale Wärmeerzeugung ohne irgendeine externe elektronische Steuerung oder Regelung.

Elektrische Flächenheizungen finden vielfältige Anwendung u.a. als Wandheizung, Fußbodenheizung, Spiegelheizung, Terrarienheizung, Wasserbettenheizung, beheizbare Fußmatte, und viele andere mehr. Während z.B. für die Beheizung von Räumen eine großflächige Wärmeabgabe gewünscht ist, benötigt man bei beheizbaren Fußmatten oder Heizdecken für Haustiere, z.B. Hunde, die Wärme nur dort wo direkter Kontakt besteht.

Bekannte elektrische Flächenheizsysteme erzeugen die Wärme durch Umwandlung elektrischer Energie (Joulsche Wärme). Sie bestehen z.B. aus leitfähigen Kunststoffen, die flächig ganz oder teilweise mit Elektroden, die auch als Leiterbahnen ausgeführt sein können, kontaktiert sind. Alternativ können auch metallische Leiterbahnen auf der Heizfläche, die auf einem isolierenden Trägermaterial durch Ätzen oder Drucken erzeugt werden, selbst als Widerstandsheizung verwendet werden.

In der DE 10 2004 058 721 A1 ist ein Mehrschicht-Heizelement offenbart, das im Verbundaufbau als druckabhängiger elektrischer Widerstand dient. Oberflächen lassen sich damit entsprechend ihrer Belegung erwärmen. Gegenstand der WO 2017/098842 A1 ist eine Heizvorrichtung, speziell eine Sitzheizung für Kraftfahrzeuge. Sie umfasst ein flächenförmiges elektrisches Heizelement mit zwei elektrisch isolierenden Schichten mit einer Vielzahl an runden, konvex geformten Abschnitten. Auf der Innenseite der oberen elektrisch isolierenden Schicht ist ein flächenförmiges Heizelement angeordnet, das in jedem der konvex geformten Abschnitte mit einer Elektrode verbunden ist. Eine entsprechende zweite Elektrode ist auf der Innenseite der unteren elektrisch isolierenden Schicht angeordnet. Beide Elektroden befinden sich in einem Abstand voneinander. Wird Druck auf die Außenseite der oberen isolierenden Schicht ausgeübt, dann kommen die beiden Elektroden in Kontakt und es fließt ein Strom der wiederum in Wärme umgewandelt wird. In der US 6 906 293 B2 ist eine Sitzheizung für Kraftfahrzeuge offenbart. Sie umfasst eine drucksensitive Sensormatte mit mehreren Abschnitten, die durch flexible Streifen miteinander verbunden sind. Die flexiblen Streifen umfassen jeweils zwei Trägerfolien, die über Abstandshalter miteinander verbunden sind. Zwischen den Abstandshaltern sind Elektroden in einem Abstand voneinander auf der Innenseite der Trägerfolien angeordnet. Wird Druck auf die flexiblen Streifen ausgeübt, dann berühren sich die beiden Elektroden und fließt Strom. Eine weitere Sitzheizung ist in der DE 11 2012 005 448 T5 beschrieben. Sie umfasst einen Sensor, der den Belegungszustand erkennt mit Hilfe eines Thermistors und einer damit verbundenen Steuerschaltung.

All diesen elektrischen Flächenheizungen ist gemeinsam, dass mit der Lage und Fixierung der Elektroden der lokale Stromfluss und damit die lokale Wärmeentwicklung endgültig festgelegt sind. Eine örtlich selektive Ansteuerung ist dann nur möglich, wenn einzelne Sektoren der Heizfläche aktiv geregelt werden.

Eine Alternative offenbart das Patent JPH0624768, das eine partielle und selektive Stromzufuhr mittels eines drucksensitiven Widerstands beschreibt. Ein Nachteil dieser Erfindung ist, dass je nach angestrebter Ortsauflösung mehrere Drucksensoren implementiert werden müssen. In der Patentschrift JPH09245937 wird dieser Nachteil überwunden, indem die elektrisch leitfähige heizende Schicht selbst druckempfindlich ausgeführt wird, sodass Stromwärme nur dort generiert wird, wo eine Kraft bzw. Druck einwirkt. Ein Nachteil dieser Lösung ist jedoch, dass selbst im unbelasteten Fall auf Grund des noch vorhandenen endlichen Widerstands ein Reststrom fließt, infolge dessen permanent eine geringe Energiemenge verbraucht wird. Mit der vorliegenden Erfindung wird auch dieser Nachteil überwunden, da im unbelasteten Fall kein Ruhestrom fließt. Kein Ruhestrom im Sinne dieser Erfindung bedeutet, dass die Stromstärke kleiner als 1 mA ist.

Aufgabe der Erfindung ist es, eine technische Lösung für eine elektrische Flächenheizung oder Heizmatte basierend auf einer elektrisch leitfähigen Polymerfolie oder einem elektrisch leitfähigen Polymerschaum anzugeben, die lokal nur dort heizt, wo sich Personen, Tiere oder Gegenstände auf der Fläche/Matte befinden und die im unbelasteten Zustand keinen Stromfluss aufweist. Dadurch kann Heizenergie reduziert werden. Für die technische Lösung werden keine Sensoren und keine elektrischen Regelungen benötigt.

Konkret wird die Lösung der Aufgabe dadurch erreicht, dass ein Material aus elektrisch leitfähigem Kunststoff (1) mit Elektroden (2), (3) auf der Ober- und Unterseite kontaktiert wird. Zusätzlich befinden sich auf der Oberseite und/oder Unterseite des leitfähigen Kunststoffs Abstandshalter (4) aus einem elektrisch nicht leitfähigen Material (s. Fig. 1 und Fig. 2). Hierdurch erfolgt zwischen den Elektroden kein stoff- oder kraftschlüssiger Kontakt. Erst durch Druckerhöhung infolge einer lokalen Belastung auf der Fläche wird ein enger Kontakt der Elektroden zum Heizkörper hergestellt, wodurch in diesem Bereich Strom fließen kann und Wärme erzeugt wird.

Bei dem elektrisch leitfähigen Kunststoff kann es sich sowohl um einen intrinsisch leitfähigen Kunststoff handeln, als auch um einen Kunststoff, der durch Zusatz von Additiven leitfähig gemacht wurde.

Als intrinsisch leitfähige Polymere können dotiertes Poly-3,4-ethylendioxythiophen, Polyanilin, Polypyrrol oder Polythiophen eingesetzt werden.

Nicht intrinsisch elektrisch leitfähige Kunststoffe können durch Zusatz von elektrisch leitfähigen Additiven leitfähig gemacht werden. Geeignete Additive umfassen beispielsweise Ruß, Graphit, Graphen, Metallpartikel und/oder Kohlenstoffnanotubes. Die Kunststoffe umfassen Polymere mit einer ausschließlich aus Kohlenstoff bestehenden Hauptkette, wie z.B. Polyethylen und Polypropylen, außerdem Polyamide, Polyurethane, Polyester und Silikone.

Der elektrisch leitfähige Kunststoff kann sowohl massiv als auch porös oder geschäumt vorliegen. In Abhängigkeit vom zugrundeliegenden Polymer kann er steif oder flexibel sein.

Besonders bevorzugt sind leitfähige Kunststoffe mit einem positiven Temperaturkoeffizienten (PTC) des elektrischen Widerstands, die eine selbständige Reduktion des Stroms und damit der Wärmeerzeugung mit zunehmender Temperatur realisieren.

Die elektrische Leitfähigkeit des Kunststoffs liegt zwischen 10² und 10⁵ S/m, bevorzugt zwischen 10² und 10⁴ S/m.

Vorteilhafterweise besitzen die flächigen Elektroden eine gewisse mechanische Flexibilität, wodurch ein reversibles Andrücken und Ablösen des Kontaktes an den Heizkörper unter Druck ermöglicht wird. Geeignete flächige Elektroden können z.B. Metallfolien, metallbeschichtete Polymerfolien, metallische Drahtgewebe, metallisierte Gewebe oder leitfähige Schäume sein, die einen ausreichend kleinen elektrischen Zuleitungswiderstand gewährleisten. Das Material des Flächenheizkörpers (1) ist bevorzugt ein leitfähiger Kunststoff in Form einer Folie oder Platte oder ein leitfähiger Schaum.

Zur Verhinderung des Stromflusses im unbelasteten Zustand ist es nötig zwischen die Elektroden (2), (3) und dem elektrisch leitfähigen Flächenheizkörper (1) in gewissen Abständen punktuell oder linienförmig elektrisch nicht leitende Abstandshalter (4) anzubringen, die verhindern, dass die Elektroden lokal begrenzt zufällig in Kontakt mit dem Flächenheizkörper kommen. Durch das erfindungsgemäße Anbringen der Abstandshalter wird die Stromstärke gänzlich auf null reduziert. Die Abstandshalter (4) können dünne, flexible Schaumstofffolien oder dünne Textilfasern sein. Dabei ist darauf zu achten, dass die von den Abstandshaltern (4) bedeckte Fläche sehr klein, möglichst kleiner als 10%, im Vergleich zur gesamten Fläche der Heizmatte ist.

### Bevorzugte Ausführungsformen

In einer 1. Ausführungsform besteht der elektrisch leitfähige Kunststoff (1) aus einer leitfähigen Schaumstoffplatte, die Elektroden (2), (3) aus einem metallischen Drahtgewebe und die Abstandshalter (4) aus dünnen Polyesterfasern, die in einem Abstand von mehreren Zentimetern zwischen der Schaumstoffplatte und den Elektroden verlegt sind.

In einer 2. Ausführungsform sind als Abstandshalter (4) dünne Schaumstoffpads mit einer lateralen Ausdehnung von wenigen Millimetern in einem Abstand von mehreren Zentimetern auf die Schaumstoffplatte aufgeklebt.

In einer 3. Ausführungsform sind die Elektroden (2), (3) durch ein metallisiertes Gewebe realisiert. Ein wesentlicher Vorteil dieser Elektroden gegenüber dem metallischen Drahtgewebe aus der 1. und 2. Ausführungsform ist die höhere Flexibilität und das geringere Gewicht.

### Beispiele

### Beispiel 1

Dieses Beispiel zeigt das Wirkprinzip der Erfindung. Ein leitfähiger PE-Schaumstoff (ELS-M) mit den Abmessungen 470 x 320 mm und der Dicke 6 mm wird beidseitig mit Netzelektroden aus Edelstahl belegt. Die Netzelektroden bestehen aus Edelstahldrähten mit einer Maschenweite von 1,4 mm und werden am Rand lose am Schaumstoff fixiert. Zwischen die untere Netzelektrode und den leitfähigen Schaumstoff wurden als Abstandshalter PET-Kunststofffilamente mit einem Durchmesser von 0,5 mm im Abstand von ca. 6 cm in das Drahtgewebe eingeflochten. Zwischen die obere Netzelektrode und den leitfähigen Schaumstoff wurden als Abstandshalter 28 Schaumstoffplättchen (2 mm dünn) im Abstand von ca. 8 cm aufgeklebt. Prinzipiell kann man auch andere Materialien und Formkörper als Abstandshalter verwenden, solange sie nicht den flächigen Kontakt der Elektroden zum leitfähigen Schaumstoff im Belastungsfall verhindern.

Legt man an die Elektroden eine Spannung von 60 Volt, so fließt im unbelasteten Fall durch die Heizmatte kein messbarer Strom. Belastet man die Matte lokal, beginnt an dieser Stelle ein deutlich höherer Strom zu fließen. In einem Beispiel erfolgte die Belastung, vorgegeben durch die Geometrie der Auflage, in einem ringförmigen Bereich mit einem inneren Durchmesser von 3,5 cm und einem äußeren Durchmesser von 6,6 cm. Das entspricht einer Auflagefläche von 24,6 cm². Belastet man die Fläche mit einer Masse von 9,4 kg, so fließt ein Strom von 140 mA. Das entspricht einer lokalen Stromdichte von 5,7 mA/cm². Erhöht man die Last auf 13,3 kg, erhöht sich die Stromstärke auf 160 mA respektive 6,5 mA/cm². Infolge dessen kommt es zu einer Temperaturerhöhung um 30 - 35 K im Vergleich zum unbelasteten Teil der Matte.

In einer zweiten Variante wird der zentrale Teil der Matte im Bereich eines Rechtecks von 31x20 cm mit einem Gewicht von 80 kg beaufschlagt. Die Stromstärke beträgt jetzt 1,3 A und die lokale Stromdichte 2,1 mA/cm².

Betritt eine Person mit einem Gewicht von ca. 75 kg, die Matte, so fließt ein Strom von 1,34 A. Mit der Annahme einer Sohlenfläche von ca. 500 cm² ergibt sich eine Stromdichte von 2,7 mA/cm². Die so generierte elektrische Leistung von 80 Watt führt zu einer schnellen Aufheizung der Matte unterhalb der Füße, wobei nach ca. 10 Sekunden eine Temperaturerhöhung zwischen 15 und 25 Grad je nach Fußkontakt mittels Thermografie nachweisbar ist (Fig. 3).

### Beispiel 2

Dieses Beispiel zeigt die Bedeutung der Abstandshalter für die Reduzierung des Ruhestroms im unbelasteten Fall, dadurch dass keine Abstandshalter verwendet werden. Ein leitfähiger Schaumstoff mit den Abmessungen 21 x 21 cm und der Dicke 7 mm wird beidseitig mit Netzelektroden aus Edelstahl belegt. Die Netzelektroden bestehen aus Edelstahldrähten mit einer Maschenweite von 1,4 mm und werden am Rand lose am Schaumstoff fixiert. Abstandshalter fehlen. Legt man an die Elektroden eine Spannung von 60 Volt, so fließt ohne Belastung durch die Heizmatte ein kleiner aber gut messbarer Strom von 10 mA, der durch zufällige punktuelle Kontakte verursacht wird. Belastet man die Matte lokal, beginnt an dieser Stelle ein höherer Strom vergleichbar wie in Beispiel 1, zu fließen.

### Bezugszeichenliste

- 1: leitfähiger Kunststoff
- 2: obere Elektrode
- 3: untere Elektrode
- 4: Abstandshalter
- 5: Heizmatte

## Patentansprüche

1. Elektrische Flächenheizung (5) umfassend oder bestehend aus einem elektrisch leitfähigen Kunststoffkörper (1) sowie einer oberen (2) und einer unteren Elektrode (3) an denen eine elektrische Spannung anliegt, **dadurch gekennzeichnet, dass** mindestens eine der beiden Elektroden flexibel ist und zwischen oberer Elektrode und Kunststoffkörper (1) und/oder unterer Elektrode (3) und Kunststoffkörper (1) in definierten Abständen räumlich eng begrenzt dünne Abstandshalterhalter (4) aufgebracht sind, so dass im unbelasteten Zustand kein Strom fließt, bei Belastung jedoch sich die flexible Elektrode durchbiegt und einen stoffschlüssigen Kontakt mit dem elektrisch leitfähigen Kunststoffkörper (1) bildet, und damit ein lokaler Stromfluss und eine Erwärmung realisiert wird.

2. Elektrische Flächenheizung nach Anspruch 1, **dadurch gekennzeichnet, dass** der elektrisch leitfähige Kunststoffkörper (1) intrinsisch leitfähig ist und bevorzugt dotiertes Poly-3,4-ethylendioxythiophen, Polyanilin, Polypyrrol oder Polythiophen enthält oder daraus besteht.

3. Elektrische Flächenheizung nach Anspruch 1, **dadurch gekennzeichnet, dass** der elektrisch leitfähige Kunststoffkörper (1) durch Zusatz von Additiven leitfähig gemacht ist, bevorzugt durch Zusatz von Ruß, Graphit, Graphen, Metallpartikel und/oder Kohlenstoffnanotubes.

4. Elektrische Flächenheizung nach Anspruch 3, **dadurch gekennzeichnet, dass** der Kunststoff des elektrisch leitfähigen Kunststoffkörpers (1) ausgewählt ist aus der Gruppe der Polymere mit einer ausschließlich aus Kohlenstoff bestehenden Hauptkette, bevorzugt, Polyethylenvinylacetat-Copolymer oder aus der Gruppe Polyethylen, Polypropylen, Polyvinylfluorid, Polyvinylidenfluorid, Polyvinylchlorid, Polyvinylidenchlorid der Polyamide, Polyurethane, Polyester oder Silikone.

5. Elektrische Flächenheizung nach Anspruch 1, **dadurch gekennzeichnet, dass** der leitfähige Kunststoffkörper (1) entweder massiv oder porös oder geschäumt vorliegt.

6. Elektrische Flächenheizung nach Anspruch 1, **dadurch gekennzeichnet, dass** der leitfähige Kunststoffkörper einen positiven Temperaturkoeffizienten (PTC) des elektrischen Widerstands besitzt.

7. Elektrische Flächenheizung nach Anspruch 1, **dadurch gekennzeichnet, dass** die elektrische Leitfähigkeit des Kunststoffs des elektrisch leitfähigen Kunststoffkörpers (1) zwischen 10² und 10⁵ S/m, bevorzugt zwischen 10² und 10⁴ S/m liegt.

8. Elektrische Flächenheizung nach Anspruch 1 **dadurch gekennzeichnet, dass** die flächigen Elektroden Metallfolien, metallbeschichtete Polymerfolien, metallische Drahtgewebe, metallisierte Gewebe oder leitfähige Schäume sind.

9. Elektrische Flächenheizung nach Anspruch 1, **dadurch gekennzeichnet, dass** die Abstandshalter (4) elektrisch nicht leitfähig sind und in gewissen Abständen punktuell oder linienförmig auf der Ober- und/oder Unterseite des elektrisch leitfähigen Kunststoffkörpers (1) angebracht sind.

10. Elektrische Flächenheizung nach Anspruch 9, **dadurch gekennzeichnet, dass** es sich bei den Abstandshaltern (4) um Schaumstofffolien oder Textilfasern handelt und die von den Abstandshaltern bedeckte Fläche kleiner als 10% der Gesamtfläche des elektrisch leitfähigen Kunststoffkörpers (1) ist.

## Claims

1. Electric surface heater (5) comprising or consisting of an electrically conductive plastic body (1) and an upper (2) and a lower electrode (3) to which an electric voltage is applied, **characterized in that** at least one of the two electrodes is flexible, and that between the upper electrode and the plastic body (1) and/or the lower electrode (3) and the plastic body (1), thin spacers (4) of very limited size are attached at defined distances from one another, so that no current flows in the unloaded state, but that under load the flexible electrode sags, and a material-bonded contact to the electrically conductive plastic body (1) develops, and that a local flow of current and heating is thereby realized.

2. Electric surface heater according to Claim 1, **characterized in that** the electrically conductive plastic body (1) is intrinsically conductive, and preferably contains or consists of doped poly-3,4-ethylenedioxythiophene, polyaniline, polypyrrole or polythiophene.

3. Electric surface heater according to Claim 1, **characterized in that** the electrically conductive plastic body (1) is made conductive through the inclusion of additives, preferably through the inclusion of carbon black, graphite, graphene, metal particles and/or carbon nanotubes.

4. Electric surface heater according to Claim 3, **characterized in that** the plastic of the electrically conductive plastic body (1) is selected from the group of polymers with a primary chain consisting exclusively of carbon, preferably polyethylene vinyl acetate copolymer, or from the group of polyethylene, polypropylene, polyvinyl fluoride, polyvinylidene fluoride, polyvinyl chloride, polyvinylidene chloride or of polyamides, polyurethanes, polyesters or silicones.

5. Electric surface heater according to Claim 1, **characterized in that** the conductive plastic body (1) is present either in solid form or in porous or foamed form.

6. Electric surface heater according to Claim 1, **characterized in that** the conductive plastic body has a positive temperature coefficient (PTC) of electrical resistance.

7. Electric surface heater according to Claim 1, **characterized in that** the electrical conductivity of the plastic of the electrically conductive plastic body (1) is between 10² and 10⁵ S/m, preferably between 10² and 10⁴ S/m.

8. Electric surface heater according to Claim 1, **characterized in that** the planar electrodes are metal foils, metal-coated polymer foils, metal wire mesh, metallized mesh or conductive foams.

9. Electric surface heater according to Claim 1, **characterized in that** the spacers (4) are electrically non-conductive and are attached with a certain spacing from one another at points or in a linear arrangement on the upper and/or lower side of the electrically conductive plastic body (1).

10. Electric surface heater according to Claim 9, **characterized in that** the spacers (4) are foam foils or textile fibres and the surface area covered by the spacers is less than 10% of the total area of the electrically conductive plastic body (1).

## Revendications

1. Dispositif de chauffage de surface électrique (5) comprenant ou consistant en un corps en matière plastique électriquement conducteur (1) ainsi qu'une électrode supérieure (2) et une électrode inférieure (3) auxquelles une tension électrique est appliquée, **caractérisé en ce qu'**au moins l'une des deux électrodes est flexible et qu'entre l'électrode supérieure et le corps en matière plastique (1) et/ou l'électrode inférieure (3) et le corps en matière plastique (1) sont appliquées, à des intervalles définis, de fines entretoises (4) étroitement limitées dans l'espace, de sorte que, à l'état non sollicité, aucun courant ne circule, mais que, en cas de sollicitation, l'électrode flexible fléchit et forme un contact par continuité de matière avec le corps en matière plastique électriquement conducteur (1), et qu'ainsi un flux de courant local et un échauffement sont produits.

2. Dispositif de chauffage de surface électrique selon la revendication 1, **caractérisé en ce que** le corps en matière plastique électriquement conducteur (1) est intrinsèquement conducteur et contient ou est constitué de préférence de poly-3,4-éthylènedioxythiophène dopé, de polyaniline, de polypyrrole ou de polythiophène.

3. Dispositif de chauffage de surface électrique selon la revendication 1, **caractérisé en ce que** le corps en matière plastique électriquement conducteur (1) est rendu conducteur par l'ajout d'additifs, de préférence par l'ajout de noir de carbone, de graphite, de graphène, de particules métalliques et/ou de nanotubes de carbone.

4. Dispositif de chauffage de surface électrique selon la revendication 3, **caractérisé en ce que** la matière plastique du corps en matière plastique électriquement conducteur (1) est choisie dans le groupe des polymères ayant une chaîne principale constituée exclusivement de carbone, de préférence un copolymère de polyéthylène-acétate de vinyle, ou dans le groupe constitué par le polyéthylène, le polypropylène, le polyfluorure de vinyle, le polyfluorure de vinylidène, le polychlorure de vinyle, le polychlorure de vinylidène, les polyamides, les polyuréthanes, les polyesters ou les silicones.

5. Dispositif de chauffage de surface électrique selon la revendication 1, **caractérisé en ce que** le corps en matière plastique conducteur (1) se présente soit sous forme massive, soit poreuse, soit expansée.

6. Dispositif de chauffage de surface électrique selon la revendication 1, **caractérisé en ce que** le corps en matière plastique conducteur possède un coefficient de température positif (PTC) de la résistance électrique.

7. Dispositif de chauffage de surface électrique selon la revendication 1, **caractérisé en ce que** la conductivité électrique de la matière plastique du corps en matière plastique électriquement conducteur (1) est comprise entre 10² et 10⁵ S/m, de préférence entre 10² et 10⁴ S/m.

8. Dispositif de chauffage de surface électrique selon la revendication 1, **caractérisé en ce que** les électrodes surfaciques sont des feuilles métalliques, des films polymères revêtus de métal, des tissus de fils métalliques, des tissus métallisés ou des mousses conductrices.

9. Dispositif de chauffage de surface électrique selon la revendication 1, **caractérisé en ce que** les entretoises (4) sont électriquement non conductrices et sont appliquées à certains intervalles, de manière ponctuelle ou linéaire, sur la face supérieure et/ou la face inférieure du corps en matière plastique électriquement conducteur (1).

10. Dispositif de chauffage de surface électrique selon la revendication 9, **caractérisé en ce que** les entretoises (4) sont des feuilles de mousse ou des fibres textiles et la surface recouverte par les entretoises est inférieure à 10 % de la surface totale du corps en matière plastique électriquement conducteur (1).
